# EUROPÄISCHE PATENTSCHRIFT

(11) **EP 0 170 995 B1**
(45) Veröffentlichungstag und Bekanntmachung des Hinweises auf die Patenterteilung: **25.10.1989**
(21) Anmeldenummer: 85109386.4
(22) Anmeldetag: 26.07.1985
(51) Int. Cl.: G21F 9/16, G21F 9/34, B01F 7/08, B01F 13/10

(54) **Mischvorrichtung**
Mixing device
Mélangeur

(30) Priorität: 09.08.1984 DE 3429412
(43) Veröffentlichungstag der Anmeldung: 12.02.1986
(73) Patentinhaber: SIEMENS AKTIENGESELLSCHAFT, 80333 München (DE)
(72) Erfinder: Kratz, Gerhard, D-6054 Rodgau 2 (DE); Walter, Helmut, D-6050 Offenbach (DE); Fischer, Eckhard, Dipl.-Ing., D-6479 Ranstadt 1 (DE)

(56) Entgegenhaltungen:
- EP-A- 0 016 394
- EP-A- 0 054 604
- EP-A- 0 111 221
- DE-A- 3 013 280
- DE-A- 3 207 432
- DE-U- 7 030 803

## Beschreibung

Die Erfindung betrifft eine Mischvorrichtung für das Einbinden bioschädlicher, insbesondere radioaktiver Abfälle in ein verfestigendes Bindemittel mit einem Vormischer, einem Durchlaufmischer und einer Austragspumpe.

Die aus der DE-OS-3 202 518 bekannte Vorrichtung der oben genannten Art besitzt drei unter einem rechten Winkel zueinander angeordnete Spindeln, die zum Teil mehrere bewegliche Glieder umfassen und jeweils von einem eigenen Antriebsmotor betätigt werden. Die sogenannte Durchlaufmischerwelle dient dabei zugleich als Austragspumpe, denn sie erstreckt sich von einem Transportschneckenförderer, mit dem Trockenzement herangeführt wird, bis zu einer Auslauföffnung. Dennoch ist die bekannte Vorrichtung aufwendig, wobei nicht nur die Herstellung in Betracht zu ziehen ist sondern auch der Betrieb. Vor allem unter Strahlungsbedingungen bei der Behandlung radioaktiver Abfälle ist es nämlich nicht möglich, die Vorrichtung durch einen jederzeitigen Zugang zu warten und zu reparieren.

Die Aufgabe der Erfindung liegt deshalb darin, eine gegenüber dem Bekannten einfachere und damit weniger störanfällige Vorrichtung zu schaffen, mit der das Einbinden bioschädlicher Abfälle wirtschaftlich und betriebssicher gelingt.

Erfindungsgemäß ist vorgesehen, daß der Vormischer, der Durchlaufmischer und die Austragspumpe rotierende bewegliche Glieder haben, die längs einer gemeinsamen Rotationsachse zusammengefügt und in einem rohrförmigen Gehäuse mit mindestens überwiegend vertikaler Richtung angeordnet sind, an dessen oberer Stirnseite ein gemeinsamer Antriebsmotor sitzt, daß das bewegliche Glied des Vormischers in dem Gehäuse zentrisch geführt ist und daß das bewegliche Glied der Austragspumpe exzentrisch und mit Spiel in dem Gehäuse sitzt.

Die Erfindung bedeutet eine wesentliche Vereinfachung, weil nur ein einziger Motor die zusammengefügten beweglichen Glieder betätigt. Es entfallen die Probleme bei der Umlenkung von einer Spindel zur anderen und die Koordination der Förderung, die für ein definiertes Endprodukt benötigt wird. Dabei wird durch die vertikale Richtung des Gehäuses die Schwerkraft zur Unterstützung der Mischung einschließlich der Vormischung und der Pumpenwirkung zum Austragen herangezogen.

Zusätzlich wird vermieden, daß das Mischwerkzeug (wie bei Fallstrommischern üblich) ständig aus dem Produkt aus- und eintaucht und dabei durch Produktablagerungen von innen heraus zuwächst. Vielmehr wird durch das im Gehäuse geführte bewegliche Glied des Vormischers eine Reinigungswirkung erreicht, bei der die Gehäusewand ständig freigekratzt wird.

Das unabhängig von der Mischwirkung exzentrisch angeordnete und dementsprechend gestaltete bewegliche Glied der Austragspumpe kann im Gegensatz zum Bekannten optimiert werden. Man kommt deshalb mit kleineren Kräften aus. Dies erleichtert den konstruktiven Aufbau und verringert ebenfalls die Störanfälligkeit. Außerdem läßt sich die neue Mischvorrichtung auch gut reinigen, wobei eine Spülung anhaftende Verschmutzungen nach unten austrägt.

Das bewegliche Glied des Vormischers kann insbesondere flexibel ausgebildet und beweglich gegenüber der Austragspumpe abgestützt sein, wie anhand der Beschreibung eines Ausführungsbeispiels später näher erläutert wird. Dies verringert das Ansetzen von Verkrustungen und auch den Verschleiß. Dennoch empfiehlt sich eine Reparaturmöglichkeit dadurch, daß das bewegliche Glied der Austragspumpe über ein in Rotationsrichtung starres Teil mit dem Antriebsmotor gekuppelt ist, das zwischen dem beweglichen Glied des Durchlaufmischers und dem Antriebsmotor teilbar ausgebildet ist.

Das Gehäuse kann vorteilhaft spitzwinklig mit einem Zuführungsrohr verbunden sein, dessen dem Gehäuse abgekehrtes Ende neben dem Antriebsmotor liegt. Hierbei kann zum Beispiel das Zuführungsrohr direkt vertikal verlaufen, während das rohrförmige Gehäuse die durch den spitzen Winkel bestimmte Neigung gegenüber der Vertikalen hat. Außerdem läßt sich dadurch die Bauhöhe verringern, wie später noch näher ersichtlich wird. Das Mischwerkzeug besteht aus einem Mittelschaft mit Mischgabel sowie einer außen zentrischen Förderschnecke.

Besonders günstig ist es, wenn das Mischwerkzeug des Vormischers mindestens einen Stab umfaßt, der parallel zur Innenseite des rohrförmigen Gehäuses verläuft und in den Bereich des Durchlaufmischers ragt. Mit einem solchen Stab kann dafür gesorgt werden, daß die Mischzone nicht zugesetzt werden kann. Dabei wirkt der Stab als Schaber, der die Gehäuseinnenwand von Verkrustungen befreit und konstruktiv bedingte, bei Rotation des Mischwerkzeugs entstehende Unwuchten mit geringem Verschleiß ausgleicht. Dies wird insbesondere so verwirklicht, daß das Mischwerkzeug eine Förderschnecke umfaßt und daß der Stab durch Ausnehmungen der Förderschnecke ragt. Dabei kann man den Stab mit dem dem Durchlaufmischer zugekehrten Ende der Förderschnecke verschweißen.

Die genannte Förderschnecke ist vorteilhaft ein schraubenlinienförmig gewundener Blechstreifen, dessen Breite so groß wie der Innendurchmesser ist. Dabei ist zu beachten, daß die Breite des Blechstreifens als Obergrenze der Differenz zwischen Innendurchmesser des Mischergehäuses und dem durch Pendelbewegung des Antriebsschaftes erforderlichen Freiraumes entspricht. Die Förderschnecke ist um einen im Querschnitt vorzugsweise rechteckigen Schaft gewunden und an diesem nur an einzelnen Punkten befestigt. Insbesondere ist die Förderschnecke nur mit dem obersten Gang an dem erweiterten Kopfteil des Schaftes starr befestigt Dies ist deswegen günstig, weil damit eine gewisse Flexibilität der Förderschnecke erreicht wird, die sich belastungsabhängig zusammenzieht und daher den Außendurchmesser ändert. Durch diese Bewegungen wird verhindert, daß sich Verkrustungen ansetzen, die die Rotation der Schnecke und die Bewegung des Fördergutes beeinträchtigen. Durch eine Antihaftbeschichtung, zum Beispiel aus Polytetrafluoräthylen, des Mischwerkzeuges kann die Verkrustungsneigung bei Verarbeitung bestimmter Stoffe weiter herabgesetzt werden. Dennoch ist das Kopfteil vorteilhaft über eine lösbare Verbindung mit dem übrigen Schaft verbunden, um die dem Verschleiß unterliegenden Bauelemente kostengünstig ersetzen zu können.

Zur näheren Erläuterung der Erfindung wird anhand der beiliegenden Zeichnung ein Ausführungsbeispiel beschrieben. Dabei zeigt: die
Fig. 1 in einer Seitenansicht eine Anlage zum Einbinden bioschädlicher, nämlich radioaktiver Abfälle, die zwei parallel angeordnete Vorrichtungen nach der Erfindung umfaßt. Die
Fig. 2 zeigt eine dieser Vorrichtungen in einem Ausschnitt als Seitenansicht. In
Fig. 3 sind die beweglichen Glieder der Vorrichtung dargestellt, wobei in den
Fig. 4, 5 und 6 Schnitte gezeichnet sind, deren Lage in der Fig. 3 zu sehen ist.

Die in Fig. 1 dargestellte Anlage sitzt in einem Gebäude 1 des Kernkraftwerkes, mit dem sichergestellt ist, daß nur ein kontrollierter Zugang möglich ist. Die Wände 2, 3,4 usw. des Gebäudes 1 bestehen aus Beton und sorgen deshalb für die erforderliche Abschirmung, denn die Anlage dient zum Einbinden radioaktiver Abfälle, wie sie in einem Kernkraftwerk bei der Kühlmittelreinigung, Dekontaminierung usw. anfallen. Es handelt sich also zum Beispiel um getrocknete lonenaustauscherharze, um Borate, die durch Eindampfen verdickt und gegebenenfalls weiter getrocknet sind, aber auch um kontaminierte Feststoffe, wie Filterhilfsmittel, die zerkleinert sind, Verbrennungsrückstände oder dergleichen.

An der Wand 2 sitzt eine Pumpe 6. Sie speist mit ihrer Druckleitung 7 flüssige Abfälle, Anmachwasser oder andere flüssige Bindemittelkomponenten, wie die Fig. 1 zeigt, in Einlaßstutzen 8A, 8B von zwei gleichen Mischvorrichtungen 10A und 10B, die symmetrisch zueinander angeordnet sind. Die Vorrichtungen 10A, 10B werden mit festen Abfällen und Bindemitteln von oben über Zellradschleusen 11A und 11 B gespeist, die über Schieber 12A, 12B mit einer Förderanlage 13 verbunden sind.

Die Förderanlage 13 umfaßt zum Beispiel eine von einem Motor 14 angetriebene Schnecke 15, mit der je nach der Drehrichtung die Vorrichtung 10A oder 10B beschickt werden kann. Unterhalb der Zellradschleusen 11A, 11B ist an vertikalen Zuführungsrohren 16A, 16B ein Anschluß 17A, 17B für eine Belüftungsanlage vorgesehen, mit der Abgase kontrolliert entsorgt werden.

Das mit den Vorrichtungen 10A, 10B hergestellte Produkt, insbesondere eine Mischung aus Abfällen, Zement und Wasser, gelangt dann durch einen Auslaßschlauch 18A bzw. 18B in Fässer 19, die mit einem Laufband 20 auf ein Laufband 21 gebracht werden, auf dem sie an den Vorrichtungen 10A, 10B stehen. Nach dem Füllen können sie mit einem Laufband 22 zum Ausgang transportiert werden.

Jede Mischvorrichtung 10 umfaßt, wie die Fig. 2 zeigt, ein rohrförmiges Gehäuse 25 mit einem Durchmesser von zum Beispiel 150 mm. Es besteht aus drei zylindrischen Abschnitten 26, 27 und 28, die über Flansche 29 miteinander und mit einem Getriebemotor 30 verbunden sind. Dabei entspricht der Abschnitt 26 dem Vormischer, der Abschnitt 27 dem Durchlaufmischer und der Abschnitt 28 der Austragspumpe.

Am oberen Abschnitt 26 ist unter einem spitzen Winkel von zum Beispiel 30° ein Zuführungsrohr 31 angesetzt, das mit seinem Flansch 32 mit dem Rohr 16 und mit der Zellradschleuse 11 verbunden werden kann. Am unteren Ende des Gehäuseteils 28 ist ein Nippel 33 vorgesehen, auf dem der Auslaßschlauch 18 aufgeklemmt werden kann.

Das Gehäuse 25 enthält die in Fig. 3 bis 6 dargestellten beweglichen Glieder der Mischvorrichtung 10, die über einen Kupplungszapfen 35 mit dem Getriebemotor 30 als gemeinsamer Antrieb verbunden sind. Es handelt sich um eine Förderschnecke bzw. Mischschnecke 36, eine Mischgabel 37 und eine Austragsspindel 38, die längs einer gemeinsamen Rotationsachse 39 zusammengefügt sind.

Die Förderschnecke 36, die als Vormischer dient, wird von einem Blechstreifen 40 gebildet, der zum Beispiel 6 mm dick ist und zu einer Spindel mit einem Außendurchmesser D von 130 mm entsprechend dem Innendurchmesser des Gehäuseabschnitts 26, 27 (Mischrohr) und einem Innendurchmesser d von 45 mm um einen Rechteckschaft 41 gewunden ist. Der Rechteckschaft 41 ist geteilt ausgeführt und mit Laschen 42 und Schrauben 43 lösbar zusammengesetzt. Der Schaft 41 ist mit dem Blechstreifen 40 nur am motorseitigen Ende an seinen Schmalseiten verschweißt, d.h. im Bereich der ersten zwei Gänge, wie in den Fig. 3 und 4 bei 44 und 45 angedeutet ist.

In Ausnehmungen 47 der in Förderrichtung hinteren Windungen des Blechstreifens 40 ragt ein im Querschnitt quadratischer Stab 48, der mit seiner Außenseite an den Umfang des Blechstreifens 40 reicht, wie die Fig. 5 zeigt, so daß er in eingebautem Zustand parallel zur Innenseite des Gehäuses 25 verläuft. Dort wirkt der Stab 48 als Schaber, weil die Förderschnecke 36 im Gehäuse 25 zentriert ist. Die Achse 46 des Stabes 48 besitzt an dem dem Motor abgekehrten Ende, an dem das untere Ende 49 des Blechstreifens bei 50 angeschweißt ist, eine Exzentrizität e von 8 mm. Dort greift der Blechstreifen 40 über die Mischgabel 37, d.h. in den Bereich des Durchlaufmischers.

Die Mischgabel 37 ist bei 51 mit dem Rechteckschaft 41 starr verbunden. An einer Querstrebe 53 der Mischgabel 37 sitzt ein Kupplungszapfen 54, über den ein entsprechendes Gegenstück der Austragsspindel 38 greift. Mischgabel 37 und Austragsspindel 38, die mit Spiel in den Gehäuseabschnitten 27 und 28 sitzen, führen Planetenbewegungen aus, die durch die Exzentrizität e gegeben sind.

## Patentansprüche

1. Mischvorrichtung für das Einbinden bioschädlicher, insbesondere radioaktiver Abfälle in ein verfestigendes Bindemittel mit einem Vormischer, einem Durchlaufmischer und einer Austragspumpe, dadurch gekennzeichnet, daß der Vormischer (26), der Durchlaufmischer (27) und die Austragspumpe (28) rotierende bewegliche Glieder (36, 37, 38) haben, die längs einer gemeinsamen Rotationsachse (39) zusammengefügt und in einem rohrförmigen Gehäuse (25) mit mindestens überwiegend vertikaler Richtung angeordnet sind, an dessen oberer Stirnseite ein gemeinsamer Antriebsmotor (30) sitzt, daß das bewegliche Glied (36) des Vormischers (26) in dem Gehäuse (25) zentrisch geführt ist und daß das bewegliche Glied (38) der Austragspumpe exzentrisch und mit Spiel in dem Gehäuse (25) sitzt.

2. Mischvorrichtung nach Anspruch 1 dadurch gekennzeichnet, daß das bewegliche Glied (36) des Vormischers (26) flexibel ausgebildet und beweglich gegenüber dem beweglichen Glied (38) der Austragspumpe abgestützt ist.

3. Mischvorrichtung nach Anspruch 1 oder 2, dadurch gekennzeichnet, daß das bewegliche Glied (38) der Austragspumpe (28) über ein in Rotationsrichtung starres Teil (41) mit dem Antriebsmotor (30) gekuppelt ist, das zwischen dem beweglichen Glied (37) des Durchlaufmischers (27) und dem Antriebsmotor (30) teilbar ausgebildet ist.

4. Mischvorrichtung nach Anspruch 1, 2 oder 3, dadurch gekennzeichnet, daß das Gehäuse (25) spitzwinklig mit einem Zuführungsrohr (16, 31) verbunden ist, dessen dem Gehäuse (25) abgekehrtes Ende neben dem Antriebsmotor (30) liegt.

5. Mischvorrichtung nach einem der Ansprüche 1 bis 4, dadurch gekennzeichnet, daß der Vormischer (26, 36) einen Stab (48) umfaßt, der parallel zur Innenseite des rohrförmigen Gehäuses (25) verläuft und in den Bereich des Durchlaufmischers (27, 37) ragt.

6. Mischvorrichtung nach Anspruch 3, dadurch gekennzeichnet, daß der Vormischer (26) eine Förderschnecke (36) umfaßt und daß der Stab (48) durch Ausnehmungen (47) der Förderschnecke (36) ragt.

7. Mischvorrichtung nach Anspruch 6, dadurch gekennzeichnet, daß der Stab (48) mit dem dem Durchlaufmischer (37) zugekehrten Ende (49) der Förderschnecke (36) verschweißt ist.

8. Mischvorrichtung nach Anspruch 5, 6 oder 7, dadurch gekennzeichnet, daß die Förderschnecke (36) ein schraubenlinienförmig gewundener Blechstreifen (40) ist, dessen Breite etwa so groß wie der Innendurchmesser ist.

9. Mischvorrichtung nach Anspruch 8, dadurch gekennzeichnet, daß die Förderschnecke (36) um einen im Querschnitt rechteckigen Schaft (41) gewunden und an diesem nur an einzelnen Punkten (44, 45) befestigt ist.

10. Mischvorrichtung nach Anspruch 9, dadurch gekennzeichnet, daß die Förderschnecke (36) nur mit dem obersten Gang an dem Schaft (41) starr befestigt ist.

11. Mischvorrichtung nach Anspruch 3 und 10, dadurch gekennzeichnet, daß die Befestigungsstelle an dem dem Motor (30) zugekehrten Stück des teilbaren Schaftes (41) vorgesehen ist.

## Claims

1. Mixing device for binding biologically harmful wastes, more particularly radioactive wastes, into a consolidating binder using a pre-mixing unit, a continuous mixer and an extraction pump, characterised in that the pre-mixing unit (26), the continuous mixer (27) and the extraction pump (28) are equipped with rotating movable elements (36, 37, 38) combined along a common rotational axis (39) and disposed in an at least predominately vertical tubular housing (25), on the upper end face of which sits a common drive motor (30), in that the movable element (36) of the pre-mixing unit (26) is centrally located in the housing (25), and in that the movable element (38) of the extraction pump sits eccentrically and with clearance in the housing (25).

2. Mixing device according to claim 1, characterised in that the movable element (36) of the pre-mixing unit (26) is flexibly constructed and movably supported relative to the movable element (38) of the extraction pump.

3. Mixing device according to claim 1 or 2, characterised in that the movable element (38) of the extraction pump (28) is coupled to the drive motor (30) via a part (41) that is rigid in the direction of rotation, said part (41) being a divisible construction between the movable element (37) of the continuous mixer (27) and the drive motor (30).

4. Mixing device according to claim 1, 2 or 3, characterised in that the housing (25) is joined at an acute angle to a tube conveyor (16, 31), of which the end remote from the housing (25) lies adjacent the drive motor (30).

5. Mixing device according to one of claims 1 to 4, characterised in that the pre-mixing unit (26, 36) incorporates a bar (48) which runs parallel to the inside face of the tubular housing (25) and projects into the range of the continuous mixer (27,37).

6. Mixing device according to claim 3, characterised in that the pre-mixing unit (26) incorporates a conveying screw (36) and that the bar (48) projects through recesses (47) in the conveying screw (36).

7. Mixing device according to claim 6, characterised in that the bar (48) is welded to the conveying screw (36) by the end (49) nearest the continuous mixer (37).

8. Mixing device according to claim 5, 6 or 7, characterised in that the conveying screw (36) is a helically wound metal strip (40), the width of which is approximately the same as the internal diameter.

9. Mixing device according to claim 8, characterised in that the conveying screw (36) is wound around a shaft (41) of rectangular cross-section and fastened thereto only at discrete points (44, 45).

10. Mixing device according to claim 9, characterised in that the conveying screw (36) is rigidly fastened only by its uppermost flight to the shaft (41).

11. Mixing device according to claim 3 and claim 10, characterised in that the point of attachment is provided on the piece of the divisible shaft (41) that is nearest the motor (30).

## Revendications

1. Dispositif mélangeur pour incorporer des déchets biologiquement nuisibles, notamment radioactifs, à un agent liant de solidification, comprenant un prémélangeur, un mélangeur continu et une pompe d'évacuation, caractérisé en ce que le prémélangeur (26), le mélangeur continu (27) et la pompe d'évacuation (28) ont des éléments mobiles tournants (36, 37, 38) qui sont assemblés le long d'un axe commun de rotation (39) et qui sont disposés dans une enveloppe tubulaire (25) qui a, d'une manière au moins prépondérante, une direction verticale et sur le côté frontal supérieur de laquelle est monté un arbre d'entraînement commun (30), en ce que l'élément mobile (36) du prémélangeur (26) est guidé de manière centrée dans l'enveloppe (25), et en ce que l'élément mobile (38) de la pompe d'évacuation est monté de manière excentrée et avec du jeu dans l'enveloppe (25).

2. Dispositif mélangeur suivant la revendication 1, caractérisé en ce que l'élément mobile (36) du prémélangeur (26) est constitué de manière flexible, et est supporté de manière à pouvoir se déplacer par rapport à l'élément mobile (38) de la pompe d'évacuation.

3. Dispositif mélangeur suivant la revendication 1 ou 2, caractérisé en ce que l'élément mobile (38) de la pompe d'évacuation (28) est accouplé au moteur d'entraînement (30) par une partie (41) qui est rigide dans le sens de la rotation et qui est constituée de manière à pouvoir être subdivisée entre l'élément mobile (37) du mélangeur continu (27) et le moteur d'entraînement (30).

4. Dispositif mélangeur suivant la revendication 1, 2 ou 3, caractérisé en ce que l'enveloppe (25) communique, suivant un angle aigu, avec un conduit d'amenée (16, 31), dont l'extrémité éloignée de l'enveloppe (25) est à côté du moteur d'entraînement (30).

5. Dispositif mélangeur suivant l'une des revendications 1 à 4, caractérisé en ce que le prémélangeur (26, 36) comprend un barreau (48) qui s'étend parallèlement au côté intérieur de l'enveloppe tubulaire (25) et qui pénètre dans la partie du mélangeur continu (27, 37).

6. Dispositif mélangeur suivant la revendication 3, caractérisé en ce que le prémélangeur (26) comporte une vis convoyeuse (36) et en ce que le barreau (48) passe dans des évidements (47) de la vis convoyeuse (36).

7. Dispositif mélangeur suivant la revendication 6, caractérisé en ce que le barreau (48) est soudé à l'extrémité (49) de la vis convoyeuse (36), qui est tournée vers le mélangeur continu (37).

8. Dispositif mélangeur suivant la revendication 5, 6 ou 7, caractérisé en ce que la vis convoyeuse (36) est une bande de tôle (40) enroulée en hélice et dont la largeur est à peu près aussi grande que le diamètre intérieur.

9. Dispositif mélangeur suivant la revendication 8, caractérisé en ce que la vis convoyeuse (36) est enroulée autour d'un arbre (41) de section transversale rectangulaire et est fixée à celui-ci seulement en des points individuels (44, 45).

10. Dispositif mélangeur suivant la revendication 9, caractérisé en ce que la vis convoyeuse (36) est fixée rigidement à l'arbre (41) seulement sur la spire la plus élevée.

11. Dispositif mélangeur suivant la revendication 3 ou 10, caractérisé en ce que le point de fixation est prévu sur la pièce de l'arbre (41) qui peut être subdivisé, qui est tournée vers le moteur (30).
